# FASCICULE DE BREVET EUROPEEN

(11) **EP 0 798 191 B1**
(45) Date de publication et mention de la délivrance du brevet: **17.11.1999**
(21) Numéro de dépôt: 97400675.1
(22) Date de dépôt: 26.03.1997
(51) Int. Cl.: B61F 1/00, B61F 5/30

(54) **Perfectionnements aux wagons de chemin de fer porte-conteneurs**
Verbesserungen an Container-tragenden Eisenbahnwaggons
Improvements in railway wagons carrying containers

(30) Priorité: 27.03.1996 FR 9603830
(43) Date de publication de la demande: 01.10.1997
(73) Titulaire: Societe Remoise de Materiel Ferroviaire, 51100 Reims (FR)
(72) Inventeur: Cardon, Christian, 62223 St Laurent Blangy (FR); Millet, Robert, 51100 Reims (FR)
(74) Mandataire: Loyer, Bertrand

(56) Documents cités:
- EP-A- 0 333 152
- FR-A- 2 711 600

## Description

La présente invention concerne des wagons de chemin de fer du type dit " porte-conteneurs " c'est-à-dire qui sont utilisés exclusivement pour le transport de conteneurs.

Selon un premier objet, la présente invention concerne un wagon porte-conteneurs qui est surbaissé, ce qui est un avantage très important pour la manutention de ces conteneurs qui sont volumineux et légers.

Selon un deuxième objet, la présente invention concerne un ensemble modulaire de plusieurs wagons porte-conteneurs.

A titre d'exemple et pour faciliter la compréhension de l'invention, on a représenté aux dessins annexés :
Figure 1 une vue en élévation latérale d'un exemple de réalisation d'un wagon surbaissé selon l'invention,
Figure 2 une vue en plan du wagon de la figure 1,
Figure 3 une vue partielle à échelle agrandie de la figure 1,
Figure 4 une vue en plan de la figure 3,
Figure 5 une vue en plan correspondant à la figure 4 illustrant l'extrémité opposée du wagon,
Figure 6 une vue schématique illustrant vu de dessus le principe de réalisation de chaque longeron latéral,
Figure 7 une vue en élévation latérale illustrant un ensemble modulaire à quatre wagons.

Le problème à résoudre est d'avoir un wagon surbaissé, et allégé, c'est-à-dire dont le plateau, sur lequel est posé le conteneur, ait une structure légère tout en étant susceptible de résister aux efforts de torsion selon l'axe longitudinal médian et aux efforts de flexion selon l'axe transversal médian.

D'une façon générale, la face supérieure du plateau des wagons de chemin de fer se trouve à une hauteur (dite hauteur de chargement) de 945mm au-dessus du rail ; grâce aux dispositions décrites ci-après, on obtient une hauteur de chargement de 825mm, ce qui fait un gain de 120mm.

Ce résultat est obtenu en mettant en oeuvre les trois moyens suivants :
- chaque longeron longitudinal comporte au niveau des roues un élément échancré,
- cet élément échancré sert de support aux ressorts de l'organe de roulement, lesquels sont en position inversée,
- les roues de l'organe de roulement sont de petit diamètre.

Mais le fait que l'élément du longeron longitudinal comporte une échancrure au droit de chaque boggie a pour résultat un affaiblissement de ce longeron. Pour remédier à cela le longeron est constitué en cinq parties, les parties échancrées portant les organes de roulement étant renforcées.

Les conteneurs étant, de part leur structure suffisamment rigides pour résister aux efforts de flexion selon leur axe transversal médian le plateau du wagon peut avoir une structure allégée : il sera donc constitué d'une part par les deux longerons latéraux en cinq éléments mentionnés ci-dessus et d'autre part de quatre longerons légers disposés entre ces deux longerons.

Mais un tel plateau constitué de six longerons parallèles entre eux et symétriques par rapport à l'axe longitudinal médian du wagon, risque de ne pas être assez résistant par rapport aux efforts de torsion autour dudit axe longitudinal médian : pour remédier à cela on dispose dans la partie médiane du plateau deux entretoises croisées en X.

Les conteneurs, ou caisses, ont une longueur normalisée (13,60 mètres), qui, lorsque le conteneur sera posé sur le wagon dépassera de chaque côté au-delà de l'élément de longeron échancré et renforcé. Le boîtier de fixation des coins du conteneur (qui est un boîtier normalisé) sera donc porté par une portion du longeron latéral qui est allégée : de préférence on dispose une pièce de renfort de ce longeron entre le boîtier et l'élément du longeron renforcé.

D'autres moyens permettant de renforcer le plateau, de structure légère seront également décrits ci-après.

En se reportant aux figures 1, 2 et 6, on voit que le plateau du wagon selon l'invention comporte deux longerons latéraux 1, chaque longeron étant en cinq parties : une partie centrale 1a, reliée à chaque extrémité à une partie renforcée 1b, chaque partie 1b étant reliée à une partie d'extrémité 1c.

Chaque longeron est donc constitué d'une extrémité à l'autre par un élément terminal 1c, un élément intermédiaire renforcé 1b, un élément central 1a, un élément intermédiaire renforcé 1b, un élément terminal 1c.

Dans l'exemple représenté, les éléments de longeron 1c sont identiques à la partie centrale 1a mais l'invention n'est pas limitée à ce détail précis.

En se reportant aux figures 3 et 4, on voit que chaque élément de longeron 1b comporte une échancrure 2 qui a pour objet de permettre à la roue 3 de l'organe de roulement de se débattre en hauteur sans que son axe 4 ne vienne heurter le longeron 1. Cette échancrure 2 a évidemment pour effet d'affaiblir la résistance de l'élément 1b : en se reportant aux figures 4 et 6, on voit que pour compenser cet affaiblissement la largeur de l'élément 1b est augmentée, elle est pratiquement le double de celle des autres éléments 1a et 1c du longeron 1.

Cet élément de longeron échancré et renforcé 1b porte les deux consoles usuelles 5 auxquelles les ressorts 6 sont attelés par les jumelles 7, les ressorts 6 étant disposés en position inversée afin de contribuer à l'abaissement du plateau.

En se reportant aux figures 5 et 6, on voit que le boîtier d'ancrage 8 au moyen duquel les coins des conteneurs sont fixés au plateau du wagon sont portés par les parties terminales 1c de chaque longeron latéral 1. Comme cela est représenté, on peut avantageusement disposer des pièces de renfort 9 entre chaque boîtier 8 et l'extrémité de l'élément de longeron renforcé 1b correspondant.

Comme on peut le voir sur la figure 2, le plateau du wagon est constitué par quatre longerons 10, parallèles, disposés entre les deux longerons latéraux 1.

Afin d'alléger au maximum le poids du plateau, ces longerons 10 sont des profilés assez minces, parce que ces longerons n'ont pratiquement pas d'efforts de flexion à encaisser du fait que ces efforts sont supportés par le conteneur lui-même qui ne repose sur le plateau que par ses quatre coins fixés aux quatre boîtiers 9.

Cependant, cette structure longitudinale, constituée par les quatre longerons 10 disposés entre les deux longerons latéraux 1, risque de mal résister aux efforts de torsion le long de l'axe longitudinal médian du wagon.

Pour améliorer cette résistance aux efforts de torsion, on dispose au milieu du plateau deux entretoises (croisées en X) (Figure 2).

Il est à remarquer que les seules pièces vraiment massives et rigides sont les quatre éléments de longeron 1b, les autres pièces 1a, 1c, 10 et 11 étant légères de façon que le poids de l'ensemble soit aussi faible que possible.

On peut selon l'invention, renforcer la structure du plateau par plusieurs moyens additionnels décrits ci-après :
a.- la paire d'éléments de longerons 1b qui porte un boggie est muni de deux traverses 12 qui encadrent l'échancrure.
b.- la partie centrale 1a de chaque longeron 1 est munie d'un contreventement 13 situé en-dessous entre les roues.
c.- chaque longeron 1 est renforcé par un longeron extérieur 14 de faible section qui lui est parallèle.
d.- chaque longeron additionnel extérieur 14 est relié au longeron correspondant 1 par des pièces de liaison 15 (Figure 4) qui font partie intégrante de chaque élément de longeron renforcé 1b et qui sont placés au droit des échancrures 2, ce qui procure un renforcement additionnel de cette pièce 1b et une bonne rigidification l'un à l'autre des deux longerons 1 et 14.

Comme on peut le voir sur la figure 1, le plateau du wagon ainsi réalisé est tellement surbaissé qu'il n'est pas possible de disposer les heurtoirs ou tampons 20 dans le prolongement du plateau recevant les conteneurs.

Il faut les mettre au-dessus.

Dans ce but, les parties terminales 1c de chaque longeron 1 sont légèrement repliées vers le haut et deux des longerons 10 sont coupés à l'endroit de la pliure de sorte qu'ils ne vont pas jusqu'à l'extrémité du plateau. Une plaque transversale verticale 21 est soudée à l'extrémité des deux longerons coupés tout en étant traversés par les deux autres auxquels elle est soudée. Les deux longerons 10 qui ne sont pas coupés sont ceux du centre.

A la plaque 21 sont fixés deux jambes de force 22 disposées obliquement vers l'extérieur. Une plaque d'extrémité 23, parallèle à la plaque 21 est soudée aux extrémités des jambes de force 22 et aux extrémités des deux longerons 10 centraux, non coupés.

Les plaques 21 et 23 s'élèvent verticalement d'une hauteur suffisantes pour que les tampons 20 qui sont fixés à la plaque 23 soient au niveau voulu, au-dessus du plateau du wagon. Les éléments 21, 22 et 23 constituent un caissonnage surélevé par rapport au plateau.

Selon l'autre objet de l'invention, les wagons surbaissés et à structure légère décrits ci-dessus sont destinés à être groupés afin de former des ensembles modulaires en restant attelés entre eux de façon permanente.

De façon préférentielle, un module est constitué de quatre wagons, et seules les deux extrémités de l'ensemble modulaire comportent deux tampons 20.

Le wagon représenté sur la figure 1 est le wagon de l'extrémité situé à droite et le wagon de l'autre extrémité, situé à gauche sera en position symétrique inversé, de sorte que le module ne comporte de tampons 20 surélevés qu'à ses deux extrémités.

Les liaisons entre les wagons à l'intérieur du module à quatre wagons ne se font pas alors par des paires de tampons telles que les paires de tampons 20 qui ont un écartement, une hauteur et des dimensions normalisées ; mais par un tampon unique 30 simplement placé en bout des longerons 10. A l'emplacement correspondant au tampon manquant est placée une plaque 31 contre laquelle de tampon unique 30 de l'autre wagon va venir prendre appui.

Les deux wagons situés au milieu du module de quatre wagons n'ont pas de tampons tels que les tampons 20, mais uniquement des tampons uniques tels que le tampon 30.

Le module préférentiel est constitué de quatre wagons, mais il peut tout aussi bien comporter plus ou moins de wagons.

Lorsqu'il n'en comporte que deux les wagons sont identiques à celui représenté à la figure 1, mais en position inversée ; lorsqu'il en comporte plus, les deux wagons d'extrémité sont analogues au wagon de la figure 1, mais en position inversée et, entre ces deux wagons on peut en disposer, un, deux, trois ou plus, ces wagons n'ayant à chaque extrémité qu'un tampon 30 unique.

## Revendications

1. Wagon porte-conteneurs surbaissé et à structure légère caractérisé par le fait qu'il comporte deux longerons latéraux (1) portant les organes de roulement (3, 4) chaque longeron latéral étant en cinq éléments, un élément central (1a), deux éléments terminaux (1c) et deux éléments renforcés (1b) portant les organes de roulement, lesdits éléments renforcés (1b) comportant une échancrure (2) pour permettre le débattement de la roue ou des roues (3) qui sont de petit diamètre, des consoles (5) portant les ressorts àlames (6), ces derniers étant en position inversée.

2. Wagon porte-conteneurs selon la revendication 1 caractérisé par le fait que le plateau du wagon est constitué par six longerons, les quatre longerons (10) situés entre les longerons latéraux (1) étant des profilés légers.

3. Wagon porte-conteneurs selon la revendication 2 dans lequel le plateau est renfoncé en son centre par deux entretoises (11) croisées en X.

4. Wagon porte-conteneurs selon la revendication 3 dans lequel chaque élément échancré et renforcé (1b) des longerons latéraux (1) est encadré par deux traverses (12).

5. Wagon porte-conteneurs selon la revendication 4 dans lequel chaque longeron latéral (1) est renforcé par un longeron additionnel (14) relié audit longeron latéral (1) par des pièces de liaison (15) qui font partie intégrante des éléments renforcés (1b) au droit des échancrures (2).

6. Wagon porte-conteneurs selon la revendication 5 caractérisé par le fait que les boîtiers normalisés (8) de fixation des coins des conteneurs sont disposés sur les parties terminales (1c) des longerons (1), ces parties terminales étant renforcées par des pièces de renfort (9) disposées entre lesdits boîtiers (8) et l'élément renforcé (1b) du longeron (1).

7. Wagon porte-conteneurs selon l'une quelconque des revendications 1 à 6 caractérisé par le fait qu'il ne comporte de tampons (20) qu'à l'une de ses extrémités, ces tampons (20) étant porté par un caissonnage (21, 22, 23) surélevé par rapport au plateau du wagon.

8. Wagon porte-conteneurs selon la revendication 7 caractérisé par le fait qu'il est muni à son extrémité opposé à celle munie de tampons (20) surélevés par rapport au plateau, d'un tampon unique (30) disposé dans le plan du plateau, en haut des longerons (10).

9. Ensemble modulaire de wagons porte-conteneurs caractérisé par le fait qu'il est constitué d'une pluralité de wagons selon les revendications 1 à 8, les deux wagons d'extrémités comportant à l'une de leurs extrémités, tournée vers l'extérieur, une paire de tampons (20) surélevés et à leur autre extrémité un tampon unique (30) au niveau du plateau, les wagons situés entre les deux wagons d'extrémité n'étant munis que de tampons uniques (30).

## Claims

1. A lowered container wagon of lightweight structure, characterised by the fact that it comprises two lateral spars (1) bearing the rolling members (3, 4), each lateral spar consisting of five elements, a central element (1a), two terminal elements (1c) and two reinforced elements (1b) bearing the rolling members, said reinforced elements (1b) comprising a cutout (2) to permit deflection of the wheel or wheels (3) which are of small diameter, brackets (5) bearing the leaf springs (6), the latter being in the inverted position.

2. A container wagon according to Claim 1, characterised by the fact that the platform of the wagon is formed by six spars, the four spars (10) located between the lateral spars (1) being lightweight profiled elements.

3. A container wagon according to Claim 2, in which the platform is reinforced at its centre by two cross-members (11) crossed in an X-shape.

4. A container wagon according to Claim 3, in which each cutout and reinforced element (1b) of the lateral spars (1) is framed by two crossbars (12).

5. A container wagon according to Claim 4, in which each lateral spar (1) is reinforced by an additional spar (14) connected to said lateral spar (1) by connecting pieces (15) which form an integral part of the reinforced elements (1b) level with the cutouts (2).

6. A container wagon according to Claim 5, characterised by the fact that the standardised casings (8) for fixing the corners of the containers are arranged on the end parts (1c) of the spars (1), these end parts being reinforced by reinforcement pieces (9) arranged between said casings (8) and the reinforced element (1b) of the spar (1).

7. A container wagon according to any one of Claims 1 to 6, characterised by the fact that it comprises buffers (20) at only one of its ends, these buffers (20) being borne by a box structure (21, 22, 23) which is elevated with respect to the platform of the wagon.

8. A container wagon according to Claim 7, characterised by the fact that it is provided at its end opposite the one provided with buffers (20) elevated with respect to the platform with a single buffer (30) arranged in the plane of the platform, at the top of the spars (10).

9. A modular assembly of container wagons, characterised by the fact that it is formed of a plurality of wagons according to Claims 1 to 8, the two end wagons comprising at one of their ends, turned towards the outside, a pair of elevated buffers (20) and at their other end a single buffer (30) at the level of the platform, the wagons located between the two end wagons being provided only with single buffers (30).

## Patentansprüche

1. Containertragwagen, der flachgewölbt und in Leichtbauweise ausgeführt ist, **dadurch gekennzeichnet,** daß er zwei seitliche Längsträger (1) umfaßt, welche die Rollorgane (3, 4) aufweisen, wobei jeder seitliche Längsträger aus fünf Elementen besteht, nämlich aus einem mittleren Element (1a), zwei Endelementen (1c) und zwei verstärkten Elementen (1b), welche die Rollorgane tragen, wobei die verstärkten Elemente (1b) eine Aussparung (2) aufweisen, um die Ausfederung des Rades oder der Räder (3), die von kleinem Durchmesser sind, zuzulassen, wobei Träger (5) die Blattfedern (6) tragen und die letzteren sich in umgekehrter Stellung befinden.

2. Containertragwagen nach Anspruch 1, dadurch gekennzeichnet, daß das Plateau des Wagens aus sechs Längsträgern gebildet wird, wobei die vier Längsträger (10), die zwischen den seitlichen Längsträgern (1) liegen, Stahlleichtprofile sind.

3. Containertragwagen nach Anspruch 2, bei dem der Boden in seiner Mitte mit zwei X-förmig gekreuzten Stegen (11) verstärkt ist.

4. Containertragwagen nach Anspruch 3, bei dem jedes ausgesparte und verstärkte Element (1b) der seitlichen Längsträger (1) von zwei Querstreben (12) eingerahmt ist.

5. Containertragwagen nach Anspruch 4, bei dem jeder seitliche Längsträger (1) durch einen zusätzlichen Längsträger (14) verstärkt ist, der mit dem seitlichen Längsträger (1) über Verbindungsstücke (15) verbunden ist, die einen integralen Bestandteil der verstärkten Elemente (1b) rechtwinklig zu den Vertiefungen (2) bilden.

6. Containertragwagen nach Anspruch 5, dadurch gekennzeichnet, daß die genormten Gehäuse (8) zur Befestigung der Ecken der Behälter auf den Endteilen (1c) der Längsträger (1) angebracht sind, wobei diese Endteile mit Verstärkungsteilen (9) verstärkt sind, die zwischen den Gehäusen (8) und dem verstärkten Element (1b) des Längsträgers (1) angeordnet sind.

7. Containertragwagen nach einem der Ansprüche 1 bis 6, dadurch gekennzeichnet, daß er nur an einem seiner Enden Puffer (20) aufweist, wobei diese Puffer (20) von einem Kastensystem (21, 22, 23) getragen werden, das höher als der Boden des Wagens angebracht ist.

8. Containertragwagen nach Anspruch 7, dadurch gekennzeichnet, daß er an seinem Ende, das dem mit über dem Boden angebrachten Puffern (20) versehenen Ende gegenüberliegt, einen einzigen Puffer (30) aufweist, der in der Ebene des Bodens in Höhe der Längsträger (10) angebracht ist.

9. Modulare Einheit von Containertragwagen, dadurch gekennzeichnet, daß sie aus einer Vielzahl von Wagen nach den Ansprüchen 1 bis 8 besteht, wobei die beiden Endwagen an einem ihrer Enden, das nach außen gerichtet ist, ein Paar von höher liegenden Puffern (20) und an ihrem anderen Ende einen einzigen Puffer (30) auf der Höhe des Bodens umfassen, wobei die zwischen diesen beiden Endwagen befindlichen Wagen nur mit Einzelpuffern (30) ausgestattet sind.
